# EUROPÄISCHE PATENTANMELDUNG

(11) **EP 0 237 629 A1**
(43) Veröffentlichungstag der Anmeldung: **23.09.1987**
(21) Anmeldenummer: 86116147.9
(22) Anmeldetag: 21.11.1986
(51) Int. Cl.: B22D 11/04, B22D 11/16

(54) **Motorsteuerung für die Verstellung einer Schmalseitenplatte von Stranggiesskokillen für Metall, insbesondere für Stahl**

(30) Priorität: 15.02.1986 DE 3604818
(71) Anmelder: MANNESMANN Aktiengesellschaft, D-40027 Düsseldorf (DE)
(72) Erfinder: Monheim, Peter, Dr.-Ing., D4270 Dorsten 21 (DE); Stadtfeld, Gerhard, Dipl.-Ing., D-4132 Kamp-Lintfort 3 (DE)

(57) **Zusammenfassung**

Bei einer Motorsteuerung für die Verstellung einer Schmalseitenplatte (1) für Stranggießkokillen für Metall, insbesondere für Stahl, liegen zwei Verstellorgane (3, 4) übereinander, die jeweils mittels eines Getriebes (7, 10) und elektromagnetischer Kupplungen (9) an einen einzigen Antriebsmotor (11) angeschlossen sind.

Um die Beanspruchung des Gußstrangs (17) bei der Vergrößerung der Gußstrangbreite und einer Verkleinerung der Gußstrangbreite so wenig wie möglich zu beanspruchen sowie um eine möglichst kurze Verstellkeillänge zwischen den unterschiedlichen Gußstrangbreiten zu erhalten, wird vorgeschlagen, daß ausgehend von einer Anfangsposition der Schmalseitenplatte (1) ein weitestgehend spaltfreier und verformungsfreier Bewegungsablauf der Schmalseitenplatte (1) berechnet wird, daß bei Berücksichtigung des Verlaufs einer Tangente (16) zwischen Gießspiegel (13) und unterster Fußrolle (2) der maximal sich theoretisch ergebende Spalt zwischen Gußstrang (17) und Schmalseitenplatte (1) und die sich tatsächlich ergebende Verformung errechnet werden und daß aufgrund der Rechenwerte die momentan erforderliche Verstellgeschwindigkeit auf die Angriffsstellen (14,15) der Verstellorgane (3,4) übertragbar sind.

## Beschreibung

Die Erfindung betrifft eine Motorsteuerung für die Verstellung einer Schmalseitenplatte von Stranggießkokillen für Metall, insbesondere für Stahl, mit zwei übereinanderliegenden Verstellorganen, die jeweils mittels eines Getriebes und einer elektromagnetischen Kupplung an einen Antriebsmotor angeschlossen sind.

Aus Gründen der Energie-Ersparnis und damit zur Produktionskostensenkung werden Zwischenlager vor Warmbreitbandstraßen von Walzwerken so klein wie möglich gehalten, wobei die in der gegossenen Bramme gespeicherte Wärme unmittelbar für den Walzprozeß genutzt werden kann, d.h. dem Direkteinsatz von der Stranggießanlage in das Walzwerk dient. Für einen solchen Heißeinsatz sind walzwerksgerechte Abmessungen auf der Stranggießmaschine zu produzieren. Die Veränderung der Breitenabmessung erfolgt während des Gießens. Hierbei ist eine Erhöhung und eine Verkleinerung der Breite üblich.

Es ist schon vorgeschlagen worden (DE-PS 23 40 768), bei einer Regelvorrichtung für die automatische Verstellung von Schmalseitenplatten eine Sollwerteingabestelle zu schaffen, die mit den Verstellorganen eines Positionsgebers in Verbindung steht, der als Ausgangssignal die Abweichung des gesetzten Sollwertsignals von dem Signal gemäß der tatsächlichen Position der Schmalseiten abgibt, wobei allerdings eine Regelung angewendet wird, die in Form einer Ablaufregelung den Motor einer Seite jeweils abwechselnd in Betrieb setzt. Es ist auch schon eine Vorrichtung zur ferngesteuerten Verstellung von Kokillenschmalseitenwänden bekannt (DE-OS 34 07 294), wobei für jede Schmalseitenplatte ein oberer und ein unterer Spindelantrieb angelenkt sind, die im Sinne einer Schwenk- oder Verschiebebewegung der Schmalseitenplatte angetrieben werden. Um die Durchbruchsgefahr beim Verstellen der Schmalseitenplatten zu vermindern, ist bei einer Spindel Unabhängig von der anderen Spindel die Orehzahl oder die axiale Position veränderbar.

Darüber hinaus sind Parameter, wie z.B. die Länge der Stranggießkokille, die Gießgeschwindigkeit, maximal zulässige Spalte, maximal zulässige Verformungen, zu beachten, um eine überbeanspruchung der in der Stranggießkokille noch dünnen Strangschale zu vermeiden. Auf der anderen Seite hängt von der Verstellgeschwindigkeit und der Gießgeschwindigkeit die sogenannte Verstellkeillänge, d.h. die Zwischenstücklänge zwischen zwei Gußstrangbreiten ab.

Um den ständig steigenden Anforderungen an die Qualität der erzeugten Brammen, wie auch der Höhe der Gieß- und Verstellgeschwindigkeit gerecht zu werden, werden optimierte Bewegungen angestrebt.

Der vorliegenden Erfindung liegt deshalb die Aufgabe zugrunde, die Verstellbewegungen auch für empfindliche Güten von Gießwerkstoffen bei konstanten Gießbedingungen und minimaler Strangbelastung zu verbessern.

Die gestellte Aufgabe wird erfindungsgemäß dadurch gelöst, daß ausgehend von einer Anfangsposition der Schmalseitenplatte ein weitestgehend spaltfreier und verformungsfreier Bewegungsablauf der Schmalseitenplatte berechnet wird, daß bei Berücksichtigung des Verlaufs einer Tangente zwischen Gießspiegel und unterster Fußrolle der maximal sich theoretisch ergebende Spalt zwischen Gußstrang und Schmalseitenplatte und die sich tatsächlich ergebene Verformung errechnet werden und daß aufgrund der Rechenwerte die momentan erforderliche Verstellgeschwindigkeit auf die Angriffsstellen der Verstellorgane übertragen werden. Daraus ergibt sich eine optimale Bewegung der Schmalseitenplatten, und zwar sowohl für das Vergrößern als auch für das Verkleinern der Strangbreite. Außerdem lassen sich aufgrund der Erfindung auch empfindliche Gießwerkstoffe bei konstanten Gießbedingungen verstellen. Gleiche Strangbelastung zugrundegelegt, reduziert sich beim Vergleich einer reinen Parallelverstellung zur erfindungsgemäßen optimierten Bewegung der Verstellkeil auf ein Fünftel seiner Ursprungslänge.

Die Verstellbewegung aufgrund der erfindungsgemäßen Motorsteuerung ist derart optimal, daß Verstellkeillängen von nur noch ca. 1,6 m Länge entstehen bei einem zugrundegelegten Stellwert von 25 mm.

In Weiterbildung der Erfindung ist vorgesehen, daß zumindest während einzelner Zeitabschnitte eines der Verstellorgane mit kontinuierlicher Geschwindigkeit und das andere mit diskontinuierlicher Geschwindigkeit antreibbar ist. Der Vorteil dieser Maßnahme besteht darin, daß ein Spezialgetriebe, wie z.B. ein Überlagerungsgetriebe, ein Planetengetriebe, eingespart wird oder darin, daß zwei Motoren durch einen Motor ersetzt werden können.

Ein weiteres Erfindungsmerkmal besteht darin, daß das mit diskontinuierlicher Geschwindigkeit antreibbare Verstellorgan inkremental antreibbar ist. Diese Maßnahme kann vorteilhaft in der Praxis durch abwechselndes oder unterbrechendes Bestromen von elektromagnetischen Kupplungen ausgeführt werden.

Die zeitliche Schrittlänge für die weitestgehend beanspruchungsarmen Bewegungen beim Verstellen der Schmalseitenplatten werden vorteilhafterweise dahingehend vorgenommen, daß die Inkremente des diskonti nuierlich antreibbaren Verstellorgans in einem Optimalbereich von 4 bis 20 Sekunden wählbar sind.

Die Erfindung ist anhand der Zeichnung dargestellt und wird im folgenden näher beschrieben. Es zeigen:
Fig. 1 eine Seite einer Stranggießkokille mit der rechten Schmalseitenplatte und den Verstellorganen mit Antrieb,
Fig. 2 eine Übersicht über die einzelnen Verstellbewegungsschritte,
Fig. 3 ein Balkendiagramm mit Vergleichswerten zwischen den bekannten Verstellwerten und der Erfindung jeweils für Verstellkeillänge, maximalem Spalt und maximaler Verformung beim Vergrößern der Strangbreite und
Fig. 4 ein Balkendiagramm wie Fig. 3 beim Verkleinern der Strangbreite.

Die Erfindung basiert auf jeweils einer Schmalseitenplatte (1) mit zumindest einer an dieser befestigten Fußrolle (2). Die zwei übereinanderliegenden Verstellorgane (3 und 4) bestehen aus Schraubspindeln. Der Gewindeteil (5) der Schraubspindel ist jeweils in der Gewindemutter (6) geführt. An die Schraubspindeln ist jeweils zumindest eine Getriebestufe (7) angeschlossen. Die aus der Getriebestufe (7) herausgeführte Welle (8) steht jeweils mit einer Elektromagnetkupplung (9) in Verbindung. Letztere ist wiederum über jeweils mindestens eine weitere Getriebestufe (10) mit dem einzigen Elektromotor (11) verbunden.

Die Wirkungsweise der Motorsteuerung ist aus Fig. 2 ersichtlich. Vor der Schmalseitenplatte (1) befindet sich das flüssige Metall (12), das den Gießspiegel (13) bildet. Fig. 2 zeigt nunmehr in zehn Bewegungsschritten (mit 1 bis 10 bezeichnet) den Ablauf einer Breitenverstellung im Sinn einer Vergrößerung der Gußstrangbreite. Der Schritt (0 - 1)ist ein Parallelschritt, bei dem beide Verstellorgane (3 und 4) in den Angriffsstellen (14 und 15) gleich betätigt werden. Die Linie (0) entspricht in Fig. 1 der Tangente (16), die zwischen dem Gießspiegel (13) über die Innenseite (1a) der Schmalseitenplatte (1) und der untersten Fußrolle (2) verläuft.

Der Schritt (1 - 2) erfordert nur die Betätigung des oberen Verstellorgans (3). Ein weiterer Parallelschritt (2 - 3) schließt sich an, wobei beide Verstellorgane (3 und 4) mit gleicher Geschwindigkeit betätigt werden. Der Schritt (3 - 4) erfolgt unter Betätigung des oberen Verstellorgans (3). Der Schritt (4 - 5) ist wiederum ein Parallelschritt, wobei die beiden Verstellorgane (3 und 4) wie beschrieben betätigt werden. Auf den Schritt (5 - 6) als Schwenkschritt durch das obere Verstellorgan (3) folgt ein Parallelschritt (6 - 7) - durch Betätigung der beiden Verstellorgane (3 und 4) wie beschrieben. Der Schritt (7 - 8) erfordert den Antrieb des unteren Verstellorgans (4). Der Schritt (8 - 9) stellt einen Parallelschritt wie beschrieben dar. Der Schritt (9 - 10) läßt durch das Verstellorgan (4) die Schmalseitenplatte (1) in die Stellung der größten Breite des Gußstranges (17) gelangen. Die Bildung der Strangschale (17a) beginnt im Bereich des Gießspiegels (13) und setzt sich bei entsprechender Abkühlung vorbei an der Unterkante (18) der Stranggießkokille stetig fort.

Das Ergebnis der Bewegungsschritte (0 - 1 bis 9 - 10) ist eine Strangverbreiterung wie in Fig. 3 dargestellt ist. Das Balkendiagramm für die "Verstellkeillänge" zeigt 8,4 m für das bekannte Parallelverstellungs-System. Andere Bewegungsverfahren erbringen eine Verstellkeillänge von 5,6 m bzw. 5,1 m. Gemäß der Erfindung werden 1,6 m Verstellkeillänge erzielt, wobei der Berechnung ein Abstand zwischen Gießspiegel (13) und unterster Fußrolle von 1,4 m sowie eine Breitenänderung des Gußstranges von 25 mm zugrundeliegen.

Die entsprechenden "Spaltwerte" betragen bei bekannten Bewegungssystemen 5 mm, 1 mm, 5 mm und für die Erfindung ebenfalls 5 mm.

Für die Fig. 3 und 4 ist folgendes zu beachten: Die jeweils erste Säule einer der drei Säulengruppen (Verstellkeillänge, Spalt, Verformung), die jeweils zweite Säule einer der drei Säulengruppen usw. gehören für die Betrachtung zusammen und sind daher jeweils gleich schraffiert.

Die in Fig. 3 zugehörigen "Verformungswerte" betragen bei bekannten Bewegungssystemen 0 mm, 5 mm, 3 mm und für die Erfindung 5 mm. Hierbei ist jedoch bezüglich des Wertes "0 mm" zu beachten, daß der jeweils erste Wert der drei Balkendiagramme einer Parallelverstellung zugrundeliegt, die zu einer untragbaren Verstellkeillänge führt. Außerdem sind die Werte gemäß Fig. 4 zu berücksichtigen.

Fig. 4 zeigt die dementsprechenden Werte für das Verkleinern der Gußstrangbreite. Sämtliche angegebenen Wertzahlen sind nur als Verhältniswerte zu betrachten. Ferner ist folgendes zu beachten: Für den Fall eines Spaltes (Fig. 3) der von 5 mm auf 2 mm verkleinert wurde (dies ist der Fall der vorliegenden Erfindung), ergäbe sich eine Verstellkeillänge von 2,6 m und für die bekannte Parallelverstellung eine Verstellkeillänge von 18,9 m.

## Patentansprüche

1. Motorsteuerung für die Verstellung einer Schmalseitenplatte von Stranggießkokillen für Metall, insbesondere für Stahl, mit zwei übereinanderliegenden Verstellorganen, die jeweils mittels eines Getriebes und einer elektromagnetischen Kupplung an einen Antriebsmotor angeschlossen sind,
dadurch gekennzeichnet,
daß ausgehend von einer Anfangsposition der Schmalseitenplatte (1) ein weitestgehend spaltfreier und verformungsfreier Bewegungsablauf der Schmalseitenplatte (1) berechnet wird, daß bei Berücksichtigung des Verlaufs einer Tangente (16) zwischen Gießspiegel (13) und unterster Fußrolle (2) der maximal sich theoretisch ergebende Spalt zwischen Gußtrang (17) und Schmalseitenplatte (1) und die sich tatsächlich ergebende Verformung errechnet werden and daß aufgrund der Rechenwerte die momentan erforderliche Verstellgeschwindigkeit auf die Angriffsstellen (14,15) der Verstellorgane (3,4) übertragbar sind.

2. Motorsteuerung nach Anspruch 1,
dadurch gekennzeichnet,
daß zumindest während einzelner Zeitabschnitte eines der Verstellorgane (3,4) mit kontinuierlicher Geschwindigkeit und das andere mit diskontinuierlicher Geschwindigkeit antreibbar ist.

3. Motorsteuerung nach den Ansprüchen 1 und 2,
dadurch gekennzeichnet,
daß das mit diskontinuierlicher Geschwindigkeit antreibbare Verstellorgan (3 bzw. 4) inkremental antreibbar ist.

4. Motorsteuerung nach den Ansprüchen 1 bis 3,
dadaurch gekennzeichnet,
daß die Inkremente des diskontinuierlich antreibbaren Verstellorgans (3 bzw. 4) in einem Optimalbereich von 4 bis 20 Sekunden wählbar sind.
